# FASCICULE DE BREVET EUROPEEN

(11) **EP 2 628 213 B1**
(45) Date de publication et mention de la délivrance du brevet: **16.11.2016**
(21) Numéro de dépôt: 11755373.5
(22) Date de dépôt: 11.08.2011
(51) Int. Cl.: H01R 13/05, H01R 13/17, H01R 13/453, H01R 13/62, H01R 24/38, H01R 11/30, H01R 13/703, H01R 13/24

(54) **ENSEMBLE DE PRISES ÉLECTRIQUES**
ELEKTRISCHE STECKVERBINDERANORDNUNG
ELECTRICAL CONNECTOR ASSEMBLY

(30) Priorité: 07.09.2010 FR 1003562
(43) Date de publication de la demande: 21.08.2013
(73) Titulaire: Schneider Electric Industries SAS, 92500 Rueil-Malmaison (FR)
(72) Inventeur: GUALINO, David, 38330 Saint Ismier (FR); MAKHLOUCHE, Rachid, 38000 Grenoble (FR); BLONDEL, Charles, 38000 Grenoble (FR)
(74) Mandataire: Tripodi, Paul
(86) Numéro de dépôt international: PCT/FR2011/000464
(87) Numéro de publication internationale: WO 2012/032230

(56) Documents cités:
- EP-A1- 2 128 936
- FR-A1- 2 665 305
- FR-A1- 2 918 216
- US-A- 3 521 216
- US-A- 5 372 515

## Description

### DOMAINE TECHNIQUE DE L'INVENTION

L'invention est relative à un ensemble de prises électriques comportant une fiche et un socle électriques adaptés pour collaborer l'un à l'autre de façon amovible. Ladite fiche électrique comporte au moins deux pistes électriques annulaires concentriques destinées à venir respectivement collaborer avec des contacts électriques du socle électrique. Des moyens magnétiques de commande génèrent une première force de commande pour positionner et maintenir la fiche sur le socle de manière à ce que les pistes annulaires soient respectivement en contact avec les contacts électriques du socle.

### ETAT DE LA TECHNIQUE ANTERIEURE

L'utilisation de moyens magnétiques de positionnement d'une fiche électrique sur un socle électrique est connue.

En effet, le document US7066739 décrit un ensemble de prises électriques comportant une fiche et un socle ayant respectivement des pistes électriques annulaires destinées à venir en contact les unes des autres sous l'action de moyens magnétiques. L'utilisation de pistes électriques annulaires autorise un positionnement angulaire indifférencié/à l'aveugle de la fiche sur le socle.

La force de commande des moyens magnétiques de l'ensemble de prises électriques est suffisante pour exercer une attraction de la fiche sur le socle lorsque cette dernière est positionnée dans un environnement proche du socle. En outre, la force de commande permet aussi de maintenir le fiche sur le socle en position connectée.

Le document EP2128936 décrit aussi l'utilisation de moyens magnétiques pour le positionnement et le maintien d'une fiche sur un socle électrique telle que revendiquée dans le préambule de la revendication 1.

Comme pour le document US3521216, les moyens magnétiques sont aussi aptes à déplacer des contacts électriques du socle électrique de manière à assurer une liaison électrique entre la fiche électrique et le socle.

Pour éviter les risques d'électrocution par contact direct, les pistes électriques du socle et/ou de la fiche électrique sont généralement positionnées à l'intérieur de gorges plus ou moins profondes et plus ou moins étroites. La présence de ces gorges oblige un positionnement axial de la fiche face au socle afin que la mise en contact soit facilement réalisable. Plus les gorges sont étroites et profondes, plus le positionnement axial doit être précis et contraignant. Cette contrainte d'alignement et de positionnement se fait d'autant plus ressentir au moment de l'arrachement de la prise. Pour remédier à ce problème, le document US3521216 décrit un socle électrique où les pistes électriques ne sont pas dans des gorges. Le socle comporte des pistes électriques qui ne sont plus sous tension lorsque la fiche est retirée du socle. Le socle comporte alors des contacts électriques mobiles placés à l'intérieur dudit socle et non accessibles. Lesdits contacts électriques sont destinés pour venir se connecter aux pistes électriques uniquement lorsque le fiche est en contact avec le socle. Le risque d'électrocution est ainsi réduit lorsque la fiche n'est pas connectée au socle.

Cependant les pistes électriques du socle, bien que non connectées électriquement sont apparentes. Ceci peut présenter deux inconvénients. D'une part, il n'est pas préconisé par les normes d'avoir un accès direct à des pistes électriques destinées à être sous tension. D'autre part, en cas de disfonctionnement du mécanisme autorisant le déplacement des contacts électriques mobiles d'une position connectée à une position non connectée, les pistes du socle risquent d'être sous tension bien que la fiche soit retirée.

### EXPOSE DE L'INVENTION

L'invention vise donc remédier aux inconvénients de l'état de la technique, de manière à proposer un ensemble de prises électriques apte à assurer un connexion électrique sécurisée entre le socle et la fiche électriques tel que revendiqué dans la revendication indépendante 1 et les revendications dépendantes associées.

Le socle de l'ensemble de prises électriques selon l'invention comportant une comporte au moins deux contacts électriques mobiles pouvant se déplacer entre une première position à l'intérieur du socle et une seconde position à l'extérieur dudit socle pour être respectivement en contact électrique direct avec les pistes électriques de la fiche électrique, ladite première force de commande étant apte à déplacer les contacts électriques entre la première position et la seconde position.

Selon le mode de développement de l'invention, le socle comporte des moyens élastiques de commande générant une seconde force de déplacement d'intensité inférieure et de sens opposé à la première force de commande, ladite seconde force de déplacement étant apte à déplacer les contacts électriques entre la seconde position et la première position.

Selon le mode de développement de l'invention, le socle comporte des moyens obturateurs aptes à passer d'une position de fermeture à une position d'ouverture sous l'action de la première force de commande pour laisser passer les contacts électriques de la première à la seconde position.

Selon le mode de développement de l'invention, les moyens magnétiques de commande comportent au moins un premier aimant intégré dans la fiche et au moins un élément magnétique mobile intégré au socle. Les contacts électriques sont solidaires de l'élément magnétique de manière à ce que la première force de commande déplace simultanément l'élément magnétique mobile et les contacts électriques entre la seconde position et la première position.

Avantageusement, ledit au moins premier aimant et ledit au moins un élément magnétique sont de forme annulaire.

Selon le mode de développement de l'invention, ledit au moins un élément magnétique comporte un aimant. Avantageusement, les pistes électriques annulaires concentriques sont isolées électriquement les unes des autres.

Selon le mode de développement de l'invention, les moyens obturateurs comportent respectivement deux volets obturateurs, chaque volet obturateur étant relié à un ressort de fermeture.

De préférence, la fiche et le socle électriques comportent respectivement un contact électrique destiné à être connecté à une prise de terre.

De préférence, le socle comporte des ressorts de pression de contact reliant de manière solidaire les contacts électriques à l'élément magnétique.

### BREVE DESCRIPTION DES FIGURES

D'autres avantages et caractéristiques ressortiront plus clairement de la description qui va suivre de modes particuliers de réalisation de l'invention, donnés à titre d'exemples non limitatifs, et représentés aux dessins annexés sur lesquels :
la figure 1 représente une vue en coupe d'une fiche électrique d'un ensemble de prises électrique selon un mode préférentiel de réalisation de l'invention ;
la figure 2 représente une vue en coupe d'un socle électrique d'un ensemble de prises électrique selon un mode préférentiel de réalisation de l'invention ;
la figure 3 représente une vue en coupe d'un ensemble de prises électrique selon un mode préférentiel de réalisation de l'invention dans une première position de fonctionnement ;
la figure 4 représente une vue en coupe d'un ensemble de prises électrique selon un mode préférentiel de réalisation de l'invention dans une seconde position de fonctionnement ;
les figures 5 et 6 représentent des vues de détail en coupe du socle électrique selon la figures 2 ;
les figures 7 et 8 représente une vue en perspective d'un ensemble de prises électrique selon un mode préférentiel de réalisation de l'invention.

### DESCRIPTION DETAILLEE D'UN MODE DE REALISATION

Selon un mode de réalisation préférentiel de l'invention tel que représenté sur la figures 3 et 4, l'ensemble de prises électriques 1 comportant une fiche 10 et un socle 20 électriques adaptés pour collaborer l'un à l'autre de façon amovible.

Comme représenté sur la figure 1, ladite fiche électrique 10 comporte un corps 15 comportant au moins une face de contact sensiblement plane. Comme représenté sur la figure 2, ledit socle électrique 20 comporte un corps 25 comportant au moins une face de contact sensiblement plane. Les faces de contact du socle 20 et de la fiche 10 sont destinées être placées en contact l'une de l'autre lorsque ladite fiche est assemblée audit socle (figure 4).

La fiche 10 comporte au moins deux pistes électriques 11, 12 disposés sur la face de contact de ladite fiche. Lesdites pistes électriques sont de préférence annulaires et concentriques. En outre, lesdites pistes sont isolées électriquement les unes des autres.

Les pistes électriques 11, 12 sont reliées à des fils électrique 17 et sont destinées à venir respectivement collaborer avec des contacts électriques 21, 22 du socle électrique 20.

La fiche électrique 10 comporte de préférence un contact électrique 14 destiné à être connecté à une prise de terre. Ce contact électrique de terre 14 est positionné au centre des deux pistes 11, 12 annulaires concentriques.

L'ensemble de prises électriques 1 comporte des moyens magnétiques de commande 13, 23 générant une première force de commande pour positionner et maintenir la fiche 10 sur le socle 20 de manière à ce que les pistes annulaires 11, 12 soient respectivement en contact avec les contacts électriques 21, 22 du socle 20.

Selon un mode de développement, les moyens magnétiques de commande 13, 23 comportent au moins un premier aimant intégré 13 dans la fiche 10 et au moins un élément magnétique mobile 23 intégré dans un boitier 25 du socle 20.

Selon un premier mode particulier de réalisation, ledit au moins un élément magnétique mobile 23 comporte un anneau métallique réalisé dans un matériau magnétisable.

Selon un second mode particulier de réalisation, ledit au moins un élément magnétique mobile 23 comporte une zone aimantée ayant de préférence une forme annulaire. Selon ce second monde particulier de réalisation, la première force de commande est augmentée par rapport à celle obtenue dans le premier mode particulier de réalisation.

Lorsque la fiche est placée à coté du socle, l'élément magnétique 23 et l'aimant 13 sont attirés l'un à l'autre ce qui provoque un positionnement brusque et un maintien de la fiche 10 sur le socle 20. Ledit au moins premier aimant 13 et ledit au moins un élément magnétique 23 sont de préférence de forme annulaire. En outre, ils sont disposés respectivement sur la périphérie des faces de contact de la fiche et du socle afin que la première force de commande soit mieux répartie afin d'améliorer la précision et l'efficacité du positionnement et du maintien de la fiche 10 sur le socle 20.

Le socle 20 comporte au moins deux contacts électriques 21, 22 destinés à être reliés à des fils électriques non représentés. Les contacts électriques 21, 22 sont solidaires de l'élément magnétique 23 placé à l'intérieur boitier 25 du socle 20. Lesdits au moins deux contacts électriques 21, 22 sont mobiles et peuvent se déplacer concomitamment avec l'élément magnétique 23 entre une première position à l'intérieur du socle 20 et une seconde position à l'extérieur du socle pour être respectivement en contact électrique direct avec les pistes électriques 11, 12 de la fiche 10 électrique. Selon un mode particulier de réalisation, la face de contact plane du socle 20 comporte des ouvertures 27 à travers lesquelles les contacts électriques peuvent passer.

Le socle électrique 20 comporte de préférence un contact électrique 24 destiné à être connecté à une prise de terre. Ce contact électrique de terre 24 est de préférence positionné au centre de la surface de contact du socle pour venir en contact avec le contact électrique de terre 14 de la fiche électrique 10.

Comme représenté sur la figure 3, les contacts électriques placés dans une première position de fonctionnement, sont en retrait par rapport à la surface de contact du socle. La première force de commande n'a pas d'effet sur le positionnement des contacts électriques car la fiche 10 se trouve éloignée du socle 20. Les contacts électriques 21, 22 sont maintenus dans cette position à l'intérieur du boitier 25 du socle par des moyens élastiques de commande 28 générant une seconde force de commande. Selon un mode de réalisation de l'invention les moyens élastiques 28 comporte un ressort. La seconde force de commande est d'intensité inférieure et de sens opposé à la première force de commande.

Lorsque la fiche 10 se rapproche et vient en contact avec le socle 20, l'intensité de la première force de commande devient supérieure à celle de la seconde force de déplacement. Ainsi, la première force de déplacement agit directement sur l'élément magnétique 23 et entraine son déplacement de la première à la seconde position. On observe alors un déplacement les contacts électriques 21, 22 entre la première position et la seconde position. Ladite première force de commande est ainsi apte à déplacer les contacts électriques 21, 22 entre la première position et la seconde position.

Si la fiche est retirée, alors la première force de déplacement devient inférieure à la seconde force de déplacement qui est apte à déplacer les contacts électriques 21, 22 entre la seconde position et la première position.

Selon le mode de réalisation préférentiel de l'invention, le socle 20 de l'ensemble de prise électrique 1 comporte des moyens obturateurs 26. Lesdits moyens obturateurs sont positionnés devant les ouvertures 27 à travers lesquelles les contacts électriques peuvent passer. En outre, les moyens obturateurs 26 sont aptes à passer d'une position de fermeture à une position d'ouverture sous l'action de la première force de commande pour laisser passer les contacts électriques 21, 22 de la première à la seconde position. Selon ce mode de réalisation, l'ouverture des moyens obturateurs 26 est provoquée par une poussée des contacts électriques 21, 22 sur lesdits moyens obturateurs 26. Lorsque les contacts électriques 21, 22 se déplacent de le première à la seconde position sous l'action de la première force de commande, ils tendent à écarter les moyens obturateurs 26 pour passer à travers les ouvertures 27.

Avantageusement, les moyens obturateurs 26 sont ramenés dans une position de fermeture sous l'action de force engendrées par des ressorts de fermeture 29.

Selon le mode de réalisation préférentiel de l'invention tel que présenté sur les figures 5 et 6, les moyens obturateurs 26 de chaque ouverture comporte respectivement deux volets obturateurs. Chaque volet obturateur est alors relié à un ressort de fermeture 29.

Selon une variante de réalisation, le socle 20 comporte des ressorts de pression de contact 30. En pratique, chaque contact électrique est relié de manière solidaire à l'élément magnétique 23 par un ressort de pression de contact 3. Lesdits ressorts permettent d'assurer que la pression de contact entre chaque contact électrique 21, 22 et une piste électriques 11, 12 est suffisante pour le passage du courant électrique entre le socle 20 et la fiche 10.

## Revendications

1. Ensemble de prises électriques (1) comportant une fiche (10) et un socle (20) électriques adaptés pour collaborer l'un à l'autre de façon amovible ;
- ladite fiche électrique (10) comportant au moins deux pistes électriques (11, 12) annulaires concentriques destinées à venir respectivement collaborer avec des contacts électriques (21, 22) du socle électrique (20) ;
- des moyens magnétiques de commande (13, 23) comportant au moins un premier aimant intégré (13) dans la fiche (10) et au moins un élément magnétique mobile (23), intégré au socle (20) pour générer une première force de commande lorsque la fiche (10) est placée à côté du socle (20), l'élément magnétique mobile (23) étant attiré par le premier aimant (13) et pour positionner et maintenir la fiche (10) sur le socle (20) de manière à ce que les pistes annulaires (11, 12) soient respectivement en contact avec les contacts électriques (21, 22) du socle (20),
- lesdits au moins deux contacts électriques (21, 22) étant mobiles, solidaires de l'élément magnétique (23), pouvant se déplacer entre une première position à l'intérieur du socle (20) et une seconde position à l'extérieur dudit socle pour être respectivement en contact électrique direct avec les pistes électriques (11, 12) de la fiche (10) électrique, de manière à ce que la première force de commande déplace simultanément l'élément magnétique mobile (23) et les contacts électriques (21, 22) entre la première position et la seconde position,
- des moyens obturateurs (26) positionnés devant des ouvertures (27) à travers lesquelles les contacts électriques (21, 22) peuvent passer, lesdits moyens obturateurs étant aptes à passer d'une position de fermeture à une position d'ouverture sous l'action de la première force de commande pour laisser passer les contacts électriques (21, 22) de la première à la seconde position.
**caractérisé en ce que** les moyens obturateurs (26) comportent respectivement deux volets obturateurs, chaque volet obturateur étant relié à un ressort de fermeture (29), l'ouverture des volets obturateurs étant provoquée par une poussée des contacts électriques (21,22) lorsqu'ils se déplacent de la première à la deuxième position sur lesdits moyens obturateurs (26).

2. Ensemble de prises électriques selon la revendication 1, **caractérisé en ce que** le socle (20) comporte des moyens élastiques de commande (28) générant une seconde force de déplacement d'intensité inférieure et de sens opposé à la première force de commande, ladite seconde force de déplacement étant apte à déplacer les contacts électriques (21, 22) entre la seconde position et la première position.

3. Ensemble de prises électriques selon la revendication 1 ou 2, **caractérisé en ce que** ledit au moins premier aimant (13) et ledit au moins un élément magnétique (23) sont de forme annulaire.

4. Ensemble de prises électriques selon l'une quelconque des revendications précédentes, **caractérisé en ce que** ledit au moins un élément magnétique (23) comporte un aimant.

5. Ensemble de prises électriques selon l'une quelconque des revendications précédentes, **caractérisé en ce que** les pistes électriques annulaires (11,12) concentriques sont isolées électriquement les unes des autres.

6. Ensemble de prises électriques selon l'une quelconque des revendications précédentes, **caractérisé en ce que** la fiche (10) et le socle (20) électriques comportent respectivement un contact électrique (14, 24) destiné à être connecté à une prise de terre.

7. Ensemble de prises électriques selon l'une quelconque des revendications précédentes, **caractérisé en ce que** le socle (20) comporte des ressorts de pression de contact (30) reliant de manière solidaire les contacts électriques à l'élément magnétique (23).

## Patentansprüche

1. Elektrische Steckverbinderanordnung (1), die einen elektrischen Stecker (10) und eine elektrische Buchse (20) umfasst, die ausgelegt sind, derart zusammenzuwirken, dass sie voneinander lösbar sind;
- wobei der elektrische Stecker (10) mindestens zwei konzentrische, ringförmige, elektrische Leiterbahnen (11, 12) umfasst, die dafür bestimmt sind, jeweils in Zusammenwirkung mit den elektrischen Kontakten (21, 22) des elektrischen Buchses (20) zu gelangen;
- wobei magnetische Steuermittel (13, 23) mindestens einen ersten Magneten (13), der im Stecker (10) integriert ist, und mindestens ein bewegliches magnetisches Element (23), das zum Erzeugen einer ersten Steuerkraft, wenn der Stecker (10) neben der Buchse (20) angeordnet ist, in die Buchse (20) integriert ist, umfassen, wobei das bewegliche magnetische Element (23) zum Anordnen und Halten des Steckers (10) auf der Buchse (20) derart, dass sich die ringförmigen Leiterbahnen (11, 12) jeweils in Kontakt mit den elektrischen Kontakten (21, 22) der Buchse (20) befinden, vom ersten Magneten (13) angezogen wird,
- wobei die mindestens zwei elektrischen Kontakte (21, 22) beweglich und mit dem magnetischen Element (23) fest verbunden sind, wobei sie sich zwischen einer ersten Position im Inneren der Buchse (20) und einer zweiten Position außerhalb der Buchse bewegen können, um sich jeweils in direktem, elektrischen Kontakt mit den elektrischen Leiterbahnen (11, 12) des elektrischen Steckers (10) zu befinden, derart, dass die erste Steuerkraft gleichzeitig das bewegliche magnetische Element (23) und die elektrischen Kontakte (21, 22) zwischen der ersten Position und der zweiten Position bewegt,
- wobei Verschlussmittel (26) vor den Öffnungen (27) angeordnet sind, durch die sich die elektrischen Kontakte (21, 22) bewegen können, wobei die Verschlussmittel ausgelegt sind, unter der Einwirkung der ersten Steuerkraft von einer geschlossenen Position in eine offene Position überzugehen, um zu ermöglichen, dass die elektrischen Kontakte (21, 22) von der ersten in die zweite Position übergehen.
**dadurch gekennzeichnet, dass** die Verschlussmittel (26) jeweils zwei Verschlussklappen umfassen, wobei jede Verschlussklappe mit einer Schließfeder (29) verbunden ist, wobei die Öffnung der Verschlussklappen durch einen Stoß der elektrischen Kontakte (21, 22) bewirkt wird, wenn sie sich über die Verschlussmittel (26) von der ersten in die zweite Position bewegen.

2. Elektrische Steckverbinderanordnung nach Anspruch 1, **dadurch gekennzeichnet, dass** die Buchse (20) elastische Steuermittel (28) umfasst, die eine zweite Bewegungskraft mit einer kleineren Intensität und entgegengesetzt zu der ersten Steuerkraft erzeugen, wobei die zweite Bewegungskraft ausgelegt ist, die elektrischen Kontakte (21, 22) zwischen der zweiten Position und der ersten Position zu bewegen.

3. Elektrische Steckverbinderanordnung nach Anspruch 1 oder 2, **dadurch gekennzeichnet, dass** der mindestens eine erste Magnet (13) und das mindestens eine magnetische Element (23) ringförmig sind.

4. Elektrische Steckverbinderanordnung nach einem der vorhergehenden Ansprüche, **dadurch gekennzeichnet, dass** das mindestens eine magnetische Element (23) einen Magneten umfasst.

5. Elektrische Steckverbinderanordnung nach einem der vorhergehenden Ansprüche, **dadurch gekennzeichnet, dass** die konzentrischen, ringförmigen, elektrischen Leiterbahnen (11, 12) voneinander elektrisch isoliert sind.

6. Elektrische Steckverbinderanordnung nach einem der vorhergehenden Ansprüche, **dadurch gekennzeichnet, dass** der elektrische Stecker (10) und die elektrische Buchse (20) jeweils einen elektrischen Kontakt (14, 24), der bestimmt ist, mit einer Erdungsleitung verbunden zu sein, umfassen.

7. Elektrische Steckverbinderanordnung nach einem der vorhergehenden Ansprüche, **dadurch gekennzeichnet, dass** die Buchse (20) Kontaktdruckfedern (30) umfasst, die die elektrischen Kontakte fest mit dem magnetischen Element (23) verbinden.

## Claims

1. Electrical connector assembly (1) comprising an electrical plug (10) and socket (20) suitable for removably collaborating with one another;
- said electrical plug (10) comprising at least two concentric annular electrical tracks (11, 12) intended to come respectively to collaborate with electrical contacts (21, 22) of the electrical socket (20);
- magnetic control means (13, 23) comprising at least one first magnet (13) incorporated in the plug (10) and at least one mobile magnetic element (23), incorporated in the socket (20) to generate a first control force when the plug (10) is placed alongside the socket (20), the mobile magnetic element (23) being attracted by the first magnet (13) and to position and hold the plug (10) on the socket (20) so that the annular tracks (11, 12) are respectively in contact with the electrical contacts (21, 22) of the socket (20),
- said at least two electrical contacts (21, 22) being mobile, secured to the magnetic element (23), being able to be displaced between a first position inside the socket (20) and a second position outside said socket to be respectively in direct electrical contact with the electrical tracks (11, 12) of the electrical plug (10), so that the first control force simultaneously displaces the mobile magnetic element (23) and the electrical contacts (21, 22) between the first position and the second position,
- shutter means (26) positioned in front of openings (27) through which the electrical contacts (21, 22) can pass, said shutter means being able to change from a closed position to an open position under the action of the first control force to allow the electrical contacts (21, 22) to switch from the first position to the second,
**characterized in that** the shutter means (26) respectively comprise two shutters, each shutter being linked to a closure spring (29), the opening of the shutters being provoked by a thrust from the electrical contacts (21, 22) when they are displaced from the first position to the second position onto said shutter means (26).

2. Electrical connector assembly according to Claim 1, **characterized in that** the socket (20) comprises elastic control means (28) generating a second displacement force of lesser intensity and in an opposite direction to the first control force, said second displacement force being able to displace the electrical contacts (21, 22) between the second position and the first position.

3. Electrical connector assembly according to Claim 1 or 2, **characterized in that** said at least first magnet (13) and said at least one magnetic element (23) are of annular form.

4. Electrical connector assembly according to any one of the preceding claims, **characterized in that** said at least one magnetic element (23) comprises a magnet.

5. Electrical connector assembly according to any one of the preceding claims, **characterized in that** the concentric annular electrical tracks (11, 12) are electrically insulated from one another.

6. Electrical connector assembly according to any one of the preceding claims, **characterized in that** the electrical plug (10) and socket (20) respectively comprise an electrical contact (14, 24) intended to be connected to an earth connector.

7. Electrical connector assembly according to any one of the preceding claims, **characterized in that** the socket (20) comprises contact pressure springs (30) securely linking the electrical contacts to the magnetic element (23).
